# EUROPÄISCHE PATENTSCHRIFT

(11) **EP 0 025 861 B1**
(45) Veröffentlichungstag und Bekanntmachung des Hinweises auf die Patenterteilung: **13.07.1983**
(21) Anmeldenummer: 80104854.7
(22) Anmeldetag: 16.08.1980
(51) Int. Cl.: B61B 10/02

(54) **Kupplungsvorrichtung für Schleppkreisförderer**
Coupling device for continuous conveyor systems
Dispositif d'accouplement pour des transporteurs sans fin

(30) Priorität: 22.09.1979 DE 2938474
(43) Veröffentlichungstag der Anmeldung: 01.04.1981
(73) Patentinhaber: DÜRKOPPWERKE GMBH, D-4800 Bielefeld 1 (DE)
(72) Erfinder: Grube, Erwin, D-4800 Bielefeld 18 (DE)

## Beschreibung

Die Erfindung betrifft eine Kupplungsvorrichtung für Power and Free- Schleppkreisförderer gemäß dem Oberbegriff des Anspruches 1.

Es ist eine Kupplungsvorrichtung gemäß dem Oberbegriff des Anspruches 1 bekannt (EP-A1-0020 861 unter Art. 54 Absatz 3 das EPÜ fallend), die zwei auf einer gemeinsamen Achse spiegelbildlich und schwenkbeweglich gelagerte Kupplungsbacken aufweist. Da bei der bekannten Kupplungsvorrichtung die Kupplungsbacken wie auch der Auslöse- und der Mitnahmekopf aus metallischem Werkstoff besteht, ist somit eine wirkungsvolle Geräuschdämpfung während des Betriebes nicht zu erreichen. Ein weiterer Nachteil der bekannten Kupplungsvorrichtung liegt darin, daß besagte Kupplungsvorrichtung bei starken seitlichen Pendelbewegungen des Förderwagens unkontrolliert auskuppelt.

Der im Anspruch 1 angegebenen Erfindung liegt die Aufgabe zugrunde, eine Kupplungsvorrichtung zu schaffen, die ein hohes Maß an Geräuschdämpfung ermöglicht und deren Betriebssicherheit dadurch erhöht wird, daß unkontrolliert auftretendes Auskuppeln beim Auftreten starker, seitlicher Pendelbewegungen des Förderwagens mit Sicherheit vermieden wird.

Diese Aufgabe wird mit den die Erfindung kennzeichnenden Merkmalen nach Anspruch 1 und den Unteransprüchen gelöst.

Ein Ausführungsbeispiel des Erfindungsgegenstandes ist in der Zeichnung dargestellt und im folgenden erläutert :
Es zeigt :
   Figur 1 die Kupplungsvorrichtung im Längsschnitt
   Figur 2 eine Schnittdarstellung längs der Linie 11-11 in Fig. 1
   Figur 3 die Kupplungsvorrichtung in Draufsicht.

Mit strichpunktierten Linien ist in Fig. 1 eine bekannte Schleppkette angedeutet, die mittels Trag- und Stützrollen in einem Kettenkanal geführt ist. Mit der Schleppkette ist das Gehäuse 31 der Kupplungsvorrichtung K an seinen beiden Enden über Winkellaschen verbunden. Das aus Blech geformte Gehäuse 31 weist zwei durch Umbiegen von Lappen des Gehäusezuschnittes gebildete Doppelquerwände 32 und 33 auf, in denen eine die beiden Kupplungsbacken 21 und 22 tragende Achse 9 aufgenommen ist.

Die Kupplungsbacken 21 und 22 sind Spritzgußformkörper aus einem Werkstoff mit guten Gleit- und Geräuschdämpfungseigenschaften. An ihren beiden Enden weisen die Kupplungsbacken von unten nach oben verlaufende Schrägkanten 24 und im mittleren Bereich eine nach unten offene Ausnehmung 23 auf. Die Innenwände der beiden Kupplungsbacken 21 und 22 sind in den Abschnitten zwischen der Ausnehmung 23 und dan Schrägkanten 24 mit parallelen Längsrippen 39, 39' versehen, die versetzt zueinander angeordnet sind, so daß sie ineinandergreifen können. Als zusätzliche Maßnahme zur Geräuschminderung sind im Bereich der Längsrippen 39, 39' in den Wandungen der Kupptungsbacken,21 und 22 kleine Dämpfungskörper 40 vorgesehen.

Die Kupplungsbacken 21 und 22 sind mit angeformten Lageraugen 41 und 42 auf der Achse 9 gelagert, die außerdem noch einen Anschlagkörper 43 trägt, der aus einer auf der Achse 9 mittels eines Spannstiftes 44 befestigten Büchse 45 mit angeformten Fahnen 46 und 47 besteht. Die nach oben gerichteten Fahnen 46 greifen in passende Öffnungen des Gehäusebodens 31' ein und die nach unten gerichteten Fahnen 47 ragen zwischen die Innenwände der Kupplungsbacken 21 und 22.

Der Anschlagkörper 43 verhindert auf diese Weise, daß die beiden Kupplungsbacken 21, 22 gemeinsam über die Miftelstellung hinaus nach der einen oder der anderen Seite schwenken können, während das seitliche Ausschwenken jeder einzelnen Kupplungsbacke 21 bzw. 22 durch den Anschlagkörper 43 nicht behindert wird. Verhindert wird demzufolge nur, daß die Kupplungsvorrichtung unter dem Einfluß starker Pendelbewegungen eines geschleppten Förderwagens, dessen Mitnahmekopf mit strichpunktierten Linien in Fig. 1 angedeutet ist, seitlich versetzt wird, weil dadurch der Mitnahmekopf des geschleppten Förderwagens möglicherweise aus der von den Ausnehmungen 23 der Kupplungsbacken 21, 22 gebildeten Tasche T auskuppeln könnte.

## Patentansprüche

1. Kupplungsvorrichtung für sogenannte Power and Free-Schleppkreisförderer mit Förderwagen, die auf einer unterhalb der Schleppeinrichtung, z. B. einer stetig umlaufenden Förderkette oder einzelner auf Fahrschienen laufender Motorfahrwerke, angeordneten Hängebahn verfahrbar sind und die je einen Mitnahmekopf und einen Auslösekopf zum Zusammenwirken mit der an der Schleppeinrichtung befindlichen Kupplungsvorrichtung (K) aufweisen und daß die Kupplungsvorrichtung (K) aus zwei auf einer gemeinsamen Achse (9) spiegelbildlich und schwenkbeweglich gelagerten Kupplungsbacken (21, 22) besteht, wobei die Kupplungsbacken (21, 22) den Einlauf begünstigende Abschrägungen (24) aufweisen und die frei herabhängenden Kupplungsbacken (21, 22) in ihrem mittleren Bereich eine Tasche (T) bilden, derart daß der Mitnahmekopf seitlich aus der Tasche (T) heraus gleiten kann, dadurch gekennzeichnet, daß beide Kuppfungsbacken (21, 22), Spritzgußformkörper aus geräuschminderndem Material sind, die im Bereich ihrer zusammenwirkenden Flächen mit parallelen, ineinandergreifenden Längsrippen (39, 39') ausgestattet sind und daß zwischen den Lageraugen (41, 42) ein auf der Achse (9) gelagerter Anschlagkörper (43) vorgesehen ist, der sich zwischen den Innenwänden der Kupplungsbacken (21, 22) befindet und der die Endlage jeder Kupplungsbacke (21, 22) begrenzt.

2. Kupplungsvorrichtung nach Anspruch 1, dadurch gekennzeichnet, daß der Anschlagkörper (43) eine auf der Achse (9) befestigte Büchse (45) ist, die nach oben und nach unten ragende Fahnen (46, 47) aufweist, von denen die nach oben weisenden (46) in Ausnehmungen des die Achse (9) tragenden, mit der Schleppeinrichtung verbundenen Gehäuses (31) eingreifen, während die nach unten weisenden Fahnen (47) mit Anschlagflächen der Kupplungsbacken (21, 22) zusammenwirken.

3. Kupplungsvorrichtung nach Anspruch 1, dadurch gekennzeichnet, daß die Kupplungsbacken (21, 22) an ihren zusammenwirkenden Flächen elastische Dämpfungskörper (40) aufweisen.

## Claims

1. Coupling device for so-called power-and-free continuous conveyor systems, equipped with conveyor wagons adapted to be moved along a suspended conveyor track arranged underneath the dragging device - e. g. a conveyor chain, circulating continuously or individual self-propelled trolleys, running on rails - each of said wagons is provided with one driving head and with one actuating head for cooperating with a coupling device (K), which is arranged on said dragging device and that the coupling device (K) comprises two flight attachment bodies (21, 22) which are arranged mirror-inverted and are jour- nailed pivotably on a common axle (9), and that the flight attachment bodies (21, 22) are provided with chamfers (24) for facilitating the coupling action and that the flight attachment bodies (21, 22), whilst hanging down freely, form a pocket (T) in the vicinity of. their centres, said pocket is adapted in such a manner, that the driving head is allowed to slip out laterally o the pocket (T), characterized in that both flight attachment bodies (21, 22) are pressure die-castings of sound deadening material, said castings are equipped in the vicinity of their cooperating faces with longitudinal rips (39, 39') in parallel and inter - locking arrangement and that a stop body (43) is arranged between the bearing bores (41,42), said stop body is journalled around an axte (9) and arranged between the inner walls of the flight attachment bodies (21, 22) and that the said stop body limits the final position of each flight attachment body (21, 22).

2. Coupling device as per claim 1, characterized in that the stop body (43) is a bushing (45) fastened to the axle (9), said bushing is provided with lugs (46, 47), extending upwards and downwards, of which said lugs pointing upwards (46) are adapted to engage in reliefs of the casing (31), said casing supports the axle (9) and is connected to the dragging device ; whilst the lugs (47) pointing downwards are adapted to cooperate with stopping faces of the flight attachment bodies (21, 22).

3. Coupling device as per claim 1, characterized in that the flight attachment bodies (21, 22) are provided with elastic damping bodies (40) arranged on their cooperating faces.

## Revendications

1. Dispositif d'accouplement pour des transporteurs sans fin, dit «power-and-free», avec wagons de transport, déplaçables sur une voie suspendue à monorail, arrangée au-dessous de l'installation de remorquage - par exemple une chaîne transporteuse circulante ou des voitures à. moteur roulant sur un rail de roulement - et que chaque wagon possède une tête d'entraînement et une tête de déclenchement pour coopérer avec le dispositif d'accouplement (K), qui est situé à l'installation de remorquage et que le dispositif d'accouplement (K) est composé de deux demi-manchons d'accouplement (21, 22), logés sur un arbre (9) commun, inversé et pivotant, en ce que les demi-manchons d'accouplement (21, 22) pré= sentent des chanfreins (24), favorisant l'action d'embrayage et que les demi-manchons d'accouplement (21, 22) étant à suspension libre, forment une poche (T) à leur zone centrale, de telle manière, que la tête d'entraînement est permis de glisser latéralement en dehors de la poche (T), caractérisé en ce que les deux'demi-manchons d'accouplement sont des pièces moulées par injection, construit de matériel amortissant le son, possédant à la zone de leurs surfaces coopérantes des nervures en long (39, 39'), mises en parallèles, qui s'enchaînent, et qu'un arrêt (43), logé sur l'arbre (9), est situé entre les alésages de roulement (41, 42), ledit arrêt se trouve entre les parois intérieures des demi-manchons d'accouplement (21, 22) et limite la position extrême de chaque demi-manchon d'accouplement (21, 22).

2. Dispositif d'accouplement selon la revendication 1, en ce que l'arrêt (43) est une douille (45), fixée sur l'arbre (9), possédant des épaulements (46, 47), étendant en haut et en bas, lesdits épaulements (46) montrant en haut, engrènent des évidements du boîtier (31), qui supporte l'arbre (9) et est lié à l'installation de remorquage, pendant que les épaulements (47) montrant en bas, coopèrent avec les surfaces d'arrêt des demi-manchons d'accouplement (21, 22).

3. Dispositif d'accouplement selon la revendication 1, en ce que les demi-manchons d'accouplement (21, 22) possèdent des amortisseurs (40), situés aux surfaces coopérantes.
